# EUROPÄISCHE PATENTSCHRIFT

(11) **EP 2 441 693 B1**
(45) Veröffentlichungstag und Bekanntmachung des Hinweises auf die Patenterteilung: **11.06.2014**
(21) Anmeldenummer: 11401615.7
(22) Anmeldetag: 14.10.2011
(51) Int. Cl.: B65B 69/00, G07D 9/00

(54) **Verfahren und Vorrichtung zum Öffnen von Münzrollen**
Method and device for opening coin rolls
Procédé et dispositif destinés à l'ouverture de rouleaux de monnaie

(30) Priorität: 15.10.2010 DE 102010038234
(43) Veröffentlichungstag der Anmeldung: 18.04.2012
(73) Patentinhaber: Sparkasse Chemnitz Anstalt des öffentlichen Rechts, 09111 Chemnitz (DE)
(72) Erfinder: Nestler, Michael, 09127 Chemnitz (DE); Böttger, Uwe, 09465 Sehmatal-Sehma (DE); Rietze, André, 08396 Waldenburg (DE)
(74) Vertreter: Thomas, Matthias

(56) Entgegenhaltungen:
- US-A- 4 825 738
- US-A- 4 858 805
- US-A- 4 958 797
- US-A- 5 086 962

## Beschreibung

Die Erfindung betrifft ein Verfahren und nach dem Verfahren arbeitende Vorrichtungen zum Öffnen von Münzrollen, die aus einer endlichen Zahl von Münzen gebildet und mit einer Umhüllung aus einem Werkstoff geringer Reißfestigkeit versehen sind.

Die obengenannten Münzrollen sind an sich bekannt. Es handelt sich hierbei um Münzstapel mit einer vorgegebenen Anzahl Münzen stets gleichen Wertes und gleicher geometrischer Abmessungen, die mit einem Einschlag aus Papier umhüllt werden und bei denen die Enden eingefaltet oder auf andere Weise verschlossen sind.

Es ist bekannt, dass solche Münzrollen vereinfachter Handhabung, Zählung, Lagerung und Transport vor allem im internen Geschäft der Banken, Sparkassen und des Handels dienen.

Es ist weiterhin bekannt, dass verkehrsfähige Münzen eine Geometrie und eine Oberfläche haben müssen, die nicht durch Beschädigungen verändert sind. Sobald Münzen Beschädigungen wie Deformationen, Riefen oder dergleichen aufweisen, sind sie in vielen Fällen nicht mehr automatengängig und damit nicht mehr verkehrsfähig. Es ist deshalb ein dringendes Erfordernis, verkehrsfähige Münzen von Beschädigungen freizuhalten, was auch für den Fall des Öffnens von Münzrollen gilt.

Sollen solche Münzrollen jedoch geöffnet werden, entsteht dabei ein erheblicher Aufwand an manueller Tätigkeit. Die Münzrollen, die zumeist mit Papier umhüllt sind, können nur geöffnet werden, indem die Papierumhüllung geöffnet und der Münzstapel aufgelöst werden. Dies ist eine rein manuelle Tätigkeit, wobei die ausführenden Personen bei entsprechend hohem Anfall zu öffnender Münzrollen insbesondere in Banken arbeitstägig erhebliche Massen handhaben müssen. Dies kann neben hohen Arbeitskosten auch zu gesundheltlichen Beeinträchtigungen führen.

Ein weiteres Problem besteht darin, dass ausführende Personen die Münzrollen gewöhnlich auf einer Arbeitsunterlage in Form eines Tisches oder einer Arbeitsplatte öffnen, wodurch die aus den Münzrollen herausgelösten Münzen ein Haufwerk bilden, das anschließend in ein Transportbehältnis verbracht werden muss, um die Weiterverarbeitung der Münzen sicherzustellen. Auch das erhöht die Arbeitskosten.

Um das manuelle Aufbrechen von Münzrollen zu erleichtem, sind verschiedentlich Hilfsmittel vorgeschlagen worden. So ist beispielsweise in US 5 086 962 A ein Hilfsmittel vorgeschlagen, bei dem in einem Sockel ein Schlitz eingearbeitet ist und in diesen Schlitz ein scheibenförmiges Bauteil eingelegt werden kann. Eine zu öffnende Münzrolle kann sodann auf das scheibenförmige Bauteil aufgelegt und mit Handkraft über die Kante des scheibenförmigen Bauteils aufgebrochen werden.

Das beschriebene Hilfsmittel ist nur insofern vorteilhaft, dass eine Kante bereitgestellt wird, über die eine Münzrolle gebogen werden kann. Die erforderliche Handkraft wird nicht verringert. Insoweit bildet die beschriebene Vorrichtung lediglich einen Ersatz für jedwede andere Kante, wie beispielsweise eine Tischkante.

Nachteilig ist weiterhin, dass der Sockel der beschriebenen Vorrichtung eine breite Streuung der sich entleerenden Münzen verursacht. Ein weiterer Nachteil besteht darin, dass das scheibenförmige Bauteil die Gefahr des seitlichen Abrutschens der Münzrolle fördert und keine Vorkehrungen dagegen vorgesehen sind.

Ein Vorschlag aus US 4 825 738 sieht wiederum ein Brechen einer eingelegten Münzrolle über ein in einen Sockel eingelegtes Bauteil vor. Die Oberkante des Bauteils besitzt eine Ausnehmung für die Münzrollen. Dabei ist nachteilig, dass für alle Durchmesser der Münzrollen Bauteile mit angepassten Ausnehmungen erforderlich sind.

Nach einem Vorschlag in US 5 123 320 A werden die Merkmale beider oben beschriebener Lösungen miteinander kombiniert, wobei über eine Kante eine Einrichtung gelegt oder befestigt wird, die einerseits eine muldenförmige Vertiefung und andererseits in derselben eine gezähnte Klinge hat. Weitere Ausführungsformen dieser Einrichtung betreffen geradlinige Klingenformen.

Allen vorgenannten Vorschlägen ist gemeinsam, dass sie eine manuelle Betätigung und Handkraft benötigen. Eine Reduzierung des Kraftaufwandes ist nicht vorgesehen.

Andere Lösungen aus dem Stand der Technik sehen vor, die Münzrolle auf eine ebensolche Kante mit einer Handbewegung aufzuschlagen und dadurch deren Bruch zu erreichen. So sieht ein Vorschlag in US 4 958 797 A vor, im Münzfach einer Kasseneinrichtung eine Möglichkeit zum Aufschlagen der Münzrolle in der Form eines Profils vorzusehen. Eine Reduzierung des Kraftaufwandes ist dabei nicht vorgesehen. Es besteht sogar eine zusätzliche Verletzungsgefahr, sofern beim Aufschlagen der Münzrollen diese nicht genau positioniert werden und beispielsweise Finger oder die ganze Hand geklemmt werden.

Es scheint zwar möglich, Münzrollen manuell zu brechen und in am Boden stehende Behälter zu entleeren. Dabei entsteht allerdings das Problem, dass einzelne Münzen neben das Behältnis fallen können und nachfolgend eine zeitaufwendige Suche dieser Münzen notwendig ist. Für die weiteren Verarbeitungsschritte müssen die Behälter aber wiederum in Arbeitshöhe der nachfolgenden Maschinen und Einrichtungen gebracht werden, was zu einer erhöhten körperlichen Belastung führt oder entsprechende Hub- und Fördereinrichtungen notwendig macht.

Nach einem Vorschlag in DE 198 55 888 A1 soll das Problem dadurch gelöst werden können, dass die eingepackte Münzrolle an ihrem Umfang von einer Halteeinrichtung erfasst wird und nachfolgend mit einer koaxial zum Stapel wirkenden Kraft aus der Verpackungshülle ausgestoßen wird.

Dieses Verfahren hat wesentliche Nachteile. Es muss ein Kräftegleichgewicht zwischen der Haltevorrichtung, der Verpackungshülle und den verpackten Münzen der Gestalt gefunden werden, dass die Halteeinrichtung einerseits nur die Verpackungshülle hält, während sich der Münzstapel aus der Verpackungshülle bewegen soll. Bereits geringfügige Veränderungen bei den Reibungsverhältnissen durch Verschleiß, deformierte Münzen, Änderung der Papierbeschaffenheit und dergleichen können bewirken, dass keine erfolgreiche Entleerung der Münzrollen möglich ist. Der wesentlichste Nachteil ist jedoch, dass für jeden Durchmesser einer Münzrolle eine eigene Halteeinrichtung und unter Umständen auch ein eigener Stempel bereitgestellt werden müssen. Daraus folgt, dass bei einem Wechsel des Durchmessers der Münzrollen erhebliche Aufwendungen für die Umrüstung einer solchen Einrichtung geleistet werden müssen.

Eine gleich wirkende Lösung ist auch in US 3 781 987 A enthalten.

Bei Verfahren, die vorsehen, Münzrollen durch axialen Schub zu entleeren, ist es hinderlich, wenn stirnseitig ein Einschlag oder eine Bördelung an der Umhüllung vorhanden ist. Deshalb existiert eine Anzahl Vorschläge, einen Einschlag oder eine Bördelung an Münzrollen vorab zu beseitigen. So ist in DE 199 48 70 U ein Hebelwerkzeug beschrieben, mit dem eine Bördelung aufgerissen werden kann, um anschließend die geöffnete Münzrolle manuell entleeren zu können.

Lösungen zum Aufschneiden mit feststehenden, beweglichen Klingen oder Rollenmessem enthalten DE 81 28 520 U1 und DE 199 01 493 A1.

Ein wesentlicher Nachtell dieser Lösungen ist, dass die endseitig im Stapel enthaltenen Münzen beim Schneide- oder Reißvorgang beschädigt werden können und außerdem die Schneidwerkzeuge einem hohen Verschleiß unterliegen, sobald sie Berührung mit dem Münzmetall haben. Andererseits ist eine endseitig geöffnete Münzrolle noch nicht entleert, wobei einige der Lösungen ohnehin nur eine nachfolgende manuelle Entleerung vorsehen. Mithin ist das Hauptproblem der vollständigen Entleerung der Münzrollen nicht gelöst.

Weitere Vorschläge betreffen das Aufschneiden der Münzrollen in Längsrichtung, wie US 4 106 196 A, US 5 964 388 A und US 6 401 339 B1 vorschlagen. Bei diesen Lösungen besteht eine Gefahr der Beschädigung sämtlicher im Stapel enthaltenen Münzen und außerdem unterliegen die Schneidwerkzeuge einem hohen Verschleiß, sobald sie Berührung mit dem Münzmetall haben.

Nach einem Vorschlag In DE 100 80 018 B4 sollen Münzstapel in Längsrichtung in ein gegenläufiges Paar profilierter Walzen gegeben und darin aufgebrochen werden. Die Walzenprofile sind scharfkantig. Bei diesem Verfahren werden mit hoher Wahrscheinlichkeit die in den Münzrollen enthaltenen Münzen beschädigt, weshalb sich diese Lösung nur für Zwecke eignet, bei denen die aus den Münzrollen entfernten Münzen nachfolgend vernichtet werden.

Ein Vorschlag in DE 200 21 189 U1 sieht vor, zu öffnende Münzrollen nicht mehr verkehrsfähiger Münzen in eine Trommel zu bringen, die im Trommelinneren so bezeichnete Hüllenaufbrechelemente hat. Die Hüllenaufbrechelemente sollen stets in Richtung zur Trommelachse ausgerichtet sein. Das Verfahren zur Öffnung der in die Trommel eingebrachten Münzrollen läuft danach so ab, dass die Hüllenaufbrechelemente die dazwischen liegenden Münzrollen bei ihrer Rotationsbewegung soweit mit nach oben nehmen, dass diese in einen labilen Gleichgewichtszustand kommen und herunterfallen. Beim Herunterfallen sollen die Münzrollen dann auf die Stirnseiten der Hüllenaufbrechelemente treffen und das Eigengewicht der Münzrollen soll zum Aufbrechen derselben führen. Eine Beschädigung der Münzen ist auch hier nicht ausgeschlossen.

Dabei besteht das Hauptproblem darin, ein ausgewogenes Verhältnis zwischen Fallhöhe und Eigengewicht der Münzrollen zu finden, damit diese überhaupt aufbrechen. Da gewöhnlich unterschiedlich große Münzen im Gebrauch sind und ein Öffnungserfolg auch bei kleineren und leichteren Münzstapeln erzielt werden muss, besteht bei Münzrollen mit größeren Münzen das Risiko einer Beschädigung. Ein weiterer Nachteil ist darin zu sehen, dass das Herunterfallen der Münzrollen nach Fallhöhe, Lage beim Auftreffen und Lage der Hüllenaufbrechelemente nicht vorhersehbar und deshalb die Wahrscheinlichkeit des Aufbrechens der Münzrollen deutlich gemindert ist. Das führt dazu, dass die entsprechenden Einrichtungen groß auszulegen sind und die Verweildauer der Münzrollen bzw. Münzen entsprechend groß ist. Dadurch werden solche Vorrichtungen für Einrichtungen mit geringerem Aufkommen zu öffnender Münzrollen unanwendbar. Ferner erzeugen die bewegten und herab fallenden Münzrollen ebenso wie die in der Trommel vorhandenen Münzen einen inakzeptablen Lärmpegel.

Es ist deshalb Aufgabe der Erfindung, ein Verfahren und eine das Verfahren ausführende Vorrichtung zur mechanisierten_Öffnung von Münzrollen vorzuschlagen, die zuverlässig arbeitet, die zu entleerenden Münzen schont, mit geringem Aufwand an Material und Kosten ausgeführt werden kann, wenig Platz beanspruchen und im Übrigen leicht und einfach herstell- und bedienbar ist. Diese Aufgabe wird gelöst durch ein Verfahren nach den Merkmalen des kennzeichnenden Teils des Patentanspruches 1 in Verbindung mit den Merkmalen des Oberbegriffes dieses Patentanspruches.

Diese Aufgabe wird gelöst durch ein Verfahren zur Öffnung von Münzrollen nach den Merkmalen des kennzeichnenden Teils des Patentanspruches 1 in Verbindung mit den Merkmalen des Oberbegriffes dieses Patentanspruches. Ebenso wird die oben stehende Aufgabe durch eine Vorrichtung zur Öffnung von Münzrollen nach den kennzeichnenden Merkmalen des Patentanspruches 9 in Verbindung mit den Merkmalen des Oberbegriffes dieses Patentanspruches gelöst.

Neben- und nachgeordnete Patentansprüche betreffen Abwandlungen des Verfahrens bzw. der Vorrichtung und beschränken den Schutzbereich der in den Ansprüchen 1 und 9 wiedergegebenen Erfindung Insoweit nicht.

In der nachstehenden Beschreibung, den Ausführungsbeispielen und den Schutzansprüchen werden die verwendeten Begriffe mit folgendem Bedeutungsinhalt verwendet:
Münzrolle - ist ein Stapel mit einer endlichen Anzahl von Münzen mit zumeist gleichem Geldwert, der von einer Umhüllung aus einem Werkstoff geringer Reißfestigkeit umgeben ist und bei dem die Umhüllung den Stapel stabilisiert.
Umhüllung - ist eine den Münzstapel stabilisierende Hülle aus einem Werkstoff, der eine geringe Reißfestigkeit besitzt. Bevorzugt ist eine Umhüllung mit einem endseitigen Einschlag an beiden Enden oder einem anderen geeigneten Einschlag. Weiter bevorzugt ist eine Umhüllung aus Papier.
Einschlag - ist eine endseltige Faltung, durch die die Umhüllung nahezu spielfrei den Stapel begrenzt.
Auflager - sind ein oder mehrere Punkte am Umfang der Münzrolle, auf denen die Münzrolle aufliegt oder gehalten ist.
Radiale Kraft- ist eine auf eine Münzrolle radial einwirkende Kraft.
Vereinzelungsposition - ist die Position, an der eine Münzrolle von den Transport- oder Arbeitsorganen einer Vorrichtung erfasst werden kann.
Arbeitsposition - ist die Position oder der Bereich, an denen auf die Münzrolle eine oder mehrere radiale Kräfte einwirken und die Münzrolle zerstören.

Das erfindungsgemäße Verfahren beruht darauf, dass die zu öffnenden Münzrollen aus einem Stapel mit einer endlichen Zahl von Münzen und einer diesen Stapel umhüllenden Umhüllung bestehen und in dieser Kombination eigenstabil sind. Solcher Art Münzrollen sind handhabbare und insbesondere rollfähige Gegenstände.

Nach der Erfindung wird wenigstens eine Münzrolle durch wenigstens eine am Umfang derselben einwirkende Kraft und in Interaktion mit Halteeinrichtungen der wird. Durch die entsprechende Anordnung können zugleich alle Größen von Münzstapeln mit der gleichen Verfahrensausgestaltung bearbeitet werden.

Die zur Durchführung des erfindungsgemäßen Verfahrens benötigte Vorrichtung ist so aufgebaut, dass sie die oben geschilderten Verfahrensschritte ermöglicht.

Sie besteht wenigstens aus einem ersten und einem zweiten Auflager, die aus einer Grundplatte herausragen. Erstes und zweites Auflager sind vorzugsweise so beabstandet angeordnet, dass sie die gewöhnlich zu verarbeitenden Münzrollen in etwa im Bereich der Rollenenden unterstützen können.

In etwa mittig zwischen zwei Auflagern kann durch die Vorrichtung eine Kraft auf die Münzrolle einwirken, sodass diese auf Biegung oder Scherung beansprucht wird, dabei die Umhüllung der Münzrolle aufreißt und die Münzrolle letztlich bricht, ihre Eigenstabilität verliert und die enthaltenen Münzen sich entleeren.

Es ist weiterhin möglich, die Auflager von den Enden der Münzrolle zur Mitte hin zu verschieben und gleichzeitig im Bereich der Enden in Oppositionsstellung zu den Auflagern 2 zusätzliche Stempel anzuordnen. Damit wird der Biegebereich in mehrere kleinere Biegebereiche unterteilt und das Aufbrechen der Münzrollen kann mit geringerer Kraft und geringerer Durchbiegung erfolgen.

Erstes und jedes weitere Auflager können materialeinheitlicher Bestandteil einer Grundplatte sein.

Beide Auflager können auch auf beweglichen Organen angeordnet sein, wobei in diesen Fällen eine Trennung zwischen einer Vereinzelungsposition für die Münzrollen und der Arbeitsposition, an der das Aufbrechen erfolgt, vorgesehen ist.

Abhängig von der Art der Vorrichtung können die Auflager Bestandteil eines Schlittens sein, der eine horizontale Linearbewegung oder eine Bewegung in 2 Achsen ausführt. Die Schlittenbewegung kann bei entsprechendem Aufbau der Vorrichtung auch vertikal erfolgen.
- Fig. 1 -: die grundsätzliche Anordnung für eine Einrichtung zur Durchführung des erfindungsgemäßen Verfahrens.
- Fig. 2 -: eine Ausführungsform, bei der Vereinzelungs- und Arbeitsposition räumlich voneinander getrennt sind und ein Stempel zum Aufbrechen eingesetzt wird, der eine bogenförmig verlaufende Kontaktlinie hat.
- Fig. 3 -: die gleiche Anordnung, die Fig. 2 zeigt, in einer Frontansicht mit nicht dargestelltem Stempel.
- Fig. 4 -: eine weiter verbesserte Anordnung zur Durchführung des erfindungsgemäßen Verfahrens und zur Ausgestaltung einer Einrichtung zur Durchführung des Verfahrens.

Auf einer Grundplatte **1** sind ein erstes **2** und ein zweites Auflager **3** angeordnet. Auf den Auflagern **2** und **3** ist eine Münzrolle **4** mit ihren Enden **5** und **6** angeordnet. In etwa in der Mitte der Münzrolle **4** wirkt eine Kraft **7** von oben auf die Münzrolle **4** ein. Übersteigt die Kraft **7** einen bestimmten Betrag, bildet sich an der Unterseite **8** der Münzrolle **4** ein Spannungszustand aus, dessen Zugspannung über der Reißfestigkeit der Umhüllung **9** der Münzrolle **4** liegt. Die Umhüllung **9** reißt an der Unterseite **8** der Münzrolle **4** auf, wobei der bestehende Spannungszustand sich auflöst und gleichzeitig die Umhüllung **9** weitgehend zerstört wird. In der Münzrolle **4** enthaltene Münzen **10** entleeren sich nach dem Brechen der Umhüllung **9** aufgrund ihrer eigenen Gewichtskraft.

Erstes **2** und zweites Auflager **3** sind stumpfkantig ausgeführt, um Beschädigungen der in der Münzrolle **4** enthaltenen Münzen **10** zu vermeiden. Das Gleiche gilt für den die Kraft **7** in die Münzrolle **4** einleitenden Stempel.

In der Grundplatte **1** kann unterhalb der Münzrolle **4** eine Ausnehmung **11** angeordnet sein, durch die die Münzen fallen. Diese können durch ein darunter angeordnetes beliebiges Behältnis aufgefangen werden.

Das erfindungsgemäße Verfahren lässt sich auf verschiedene Weise variieren.

Im Boden der Vorrichtung kann eine Ausnehmung vorgesehen sein, sodass die Münzen in ein darunter angeordnetes Behältnis fallen.

Beispielsweise kann die Münzrolle mit den Auflagern auf feststehende Elemente, die die Münzrollen aufbrechen, zubewegt werden oder umgekehrt werden die Aufbrechelemente auf die ruhende Münzrolle zu bewegt.

Ebenso kann die Richtung der einander entgegen wirkenden Kräfte gegenüber der Lotrechten variieren.

Möglich ist auch eine Form des Verfahrens, bei der sowohl die Auflager als auch die die Kraft auf die Münzrolle einleitenden Stempel bewegt werden.

Möglich ist auch ein Abweichen der wirkenden Kräfte von der Oppositionsstellung gegenüber den Auflagern, sofern diese die Münzrollen trotzdem sicher halten können.

Weiterhin kann das Verfahren so ausgestaltet werden, dass die Münzrolle über ihre Länge mehrere Bereiche hat, in denen sie durch Interaktion zwischen Auflagern und Stempeln einer Biegebeanspruchung unterliegt. Dabei ist vorteilhaft, dass ohne zusätzliche Maßnahmen in einer Einrichtung Münzrollen unterschiedlicher Länge gebrochen werden können und bei der Durchführung des Verfahrens stets wenigstens ein Bereich der Durchbiegung der Münzrolle, bevorzugt jedoch wenigstens 2 Bereiche auftreten.

Die Mehrfachanordnung von Bereichen einer Biegebeanspruchung in einer einzelnen Münzrolle hat auch den Vorteil, dass die Biegebeanspruchung weiter in die Endbereiche der zu brechenden Münzrolle verlagert wird. Auf diese Weise wird sichergestellt, dass in den Endbereichen der Umhüllung nach dem Aufbrechen noch enthaltene Münzen durch die eingeleiteten Kräfte entfernt werden und somit eine vollständige Entleerung der Münzrollen erfolgt. Ferner ist die für das Aufbrechen der Münzrolle erforderliche Biegung geringer, sodass die Umhüllung der gebrochenen Münzrollen mit hoher Wahrscheinlichkeit einstückig bleibt. Dadurch ist eine Trennung zwischen den Reststücken der Umhüllungen und den entleerten Münzen wesentlich erleichtert.

Eine bevorzugte Ausführungsform des Verfahrens sieht an sich bekannte Elemente zum Zuführen und Vereinzeln der Münzrollen vor, wobei sich die jeweils aufzubrechende Münzrolle in einer Vereinzelungsposition befindet, in der sie von Arbeitsorganen einer Vorrichtung übernommen werden kann.

Eine weitere Ausführungsform des Verfahrens kann vorsehen, dass die Vereinzelungsposition zugleich die Arbeitsposition ist.

Eine weitere bevorzugte Ausführungsform des Verfahrens besteht darin, die letzte Vereinzelungsposition und die Arbeitsposition voneinander zu trennen. Dabei wird die vereinzelte Münzrolle von der Vereinzelungsposition zur Arbeitsposition befördert, wobei die verwendete Beförderungseinrichtung im Allgemeinen bereits zwei oder mehrere Auflager besitzt, während in der Arbeitsposition lediglich noch mit Hilfe eines oder mehrerer Stempel das Aufbrechen erfolgt.

So kann beispielsweise das Transportelement die Münzrolle linear oder entlang einer Bewegungsbahn befördern. Die Bewegung kann kontinuierlich, umlaufend oder oszillierend sein. Das Transportelement kann in Form von Scheiben oder Auslegern auf einer Welle angeordnet sein, die vereinzelte Münzrollen auf einer Kreisbahn zur Arbeitsposition befördert.

Es ist möglich, über den Umfang der Kreisbahn mehrere Vereinzelungs- und/oder mehrere Arbeitspositionen vorzusehen, wodurch die Produktivität des Verfahrens gesteigert werden kann.

Besonders vorteilhaft ist eine Ausführungsform des Verfahrens, bei der vereinzelte Münzrollen auf einer Kreisbahn bewegt werden und die zur Krafteinleitung erforderlichen Stempel feststehend sind. Während der Bewegung auf der Kreisbahn nähert sich die Münzrolle den Stempeln und wird aufgebrochen. Bei entsprechender Positionierung der Stempel ist es so möglich, Münzrollen mit verschiedenen Durchmessern aufzubrechen.

Die Stempel können so ausgeführt sein, dass ihre aktive Fläche eine Bogenform beschreibt, die sich stetig der Bahn der transportierten Münzrollen nähert und diese schließlich durchschneidet. Damit wird erreicht, dass die Münzrollen, nachdem sie mit dem Stempel in Kontakt gekommen sind, bei Erreichen der Mindestkraft brechen können und so die Belastung insbesondere der Münzen gering gehalten wird. Durch die entsprechende Anordnung können zugleich alle Größen von Münzstapeln mit der gleichen Verfahrensausgestaltung bearbeitet werden.

Die zur Durchführung des erfindungsgemäßen Verfahrens benötigte Vorrichtung ist so aufgebaut, dass sie die oben geschilderten Verfahrensschritte ermöglicht.

Sie besteht wenigstens aus einem ersten und einem zweiten Auflager, die aus einer Grundplatte herausragen. Erstes und zweites Auflager sind vorzugsweise so beabstandet angeordnet, dass sie die gewöhnlich zu verarbeitenden Münzrollen in etwa im Bereich der Rollenenden unterstützen können.

In etwa mittig zwischen zwei Auflagern kann durch die Vorrichtung eine Kraft auf die Münzrolle einwirken, sodass diese auf Biegung oder Scherung beansprucht wird, dabei die Umhüllung der Münzrolle aufreißt und die Münzrolle letztlich bricht, ihre Eigenstabilität verliert und die enthaltenen Münzen sich entleeren.

Es ist weiterhin möglich, die Auflager von den Enden der Münzrolle zur Mitte hin zu verschieben und gleichzeitig im Bereich der Enden in Oppositionsstellung zu den Auflagern 2 zusätzliche Stempel anzuordnen. Damit wird der Biegebereich in mehrere kleinere Biegebereiche unterteilt und das Aufbrechen der Münzrollen kann mit geringerer Kraft und geringerer Durchbiegung erfolgen.

Erstes und jedes weitere Auflager können materialeinheitlicher Bestandteil einer Grundplatte sein.

Der Beschichtungsstoff kann außerdem reibungsmindemd wirken und auf diese Weise den Energieverbrauch der Einrichtung senken.

Bevorzugt wird eine Ausführungsform der Vorrichtung mit mehreren fest angeordneten Stempeln, wobei die Münzrollen zu den Stempeln hin bewegt werden.

Eine weitere Ausführungsform der Vorrichtung sieht einen oder mehrere feststehende Stempel vor, die im Kontaktbereich eine bogenförmig verlaufende Kontur haben. Mit dieser Kontur sind die Stempel so angeordnet, dass sie mit einer Fördereinrichtung zusammenarbeiten, die die Münzrollen auf einer Bewegungsbahn zur Arbeitsstation befördert. Die bogenförmige Kontur der Stempel schneidet dabei die Bewegungsbahn der Münzrollen, wodurch sich ein sich stetig verminderndes Spaltmaß ergibt. Dies ermöglicht es, in derselben Vorrichtung Münzrollen mit unterschiedlichen Durchmessern zu brechen. Dabei variiert lediglich der Kontaktbereich zwischen Umfang der Münzrolle und der Konturlinie des Stempels.

Die Verwendung mehrerer Stempel bringt vor allem den Vorteil mit sich, dass die Münzrolle durch den Bruch der Umhüllung nicht nur in zwei Teile zerbricht, sondern durch weitere Stempel die Anzahl der Bruchstellen erhöht wird. Damit wird die Umhüllung in einer Weise zerstört, dass Umhüllung und Münzen weitestgehend getrennt werden und die Münzen aus der Umhüllung herausfallen.

Der oder die Stempel können bei entsprechender Auslegung der Vorrichtung auch beweglich angeordnet sein, wobei eine Linear-, Kreis- oder eine Bewegung auf einer Kurvenbahn mit Hilfe aus dem Stand der Technik bekannter Antriebsmittel möglich ist.

Eine weitere bevorzugte Ausführungsform der Vorrichtung entsteht dann, wenn die Vereinzelungs- und die Arbeitsposition identisch sind. Dann kann ohne Bewegung der Münzrolle deren Aufbrechen mit einem oder mehreren beweglichen Stempeln, die auch Rollenstempel sein können, in der Vereinzelungsposition einer Zuführeinrichtung erfolgen.

Solcher Art Vorrichtungen, bei denen das erfindungsgemäße Verfahren verwendet wird, lassen sich mit geringem Aufwand, geringen Kosten und ohne großen Platzbedarf aufbauen. Dies macht es möglich, kleinbauende Vorrichtungen, die mit hoher Produktivität arbeiten, kostengünstig bereit zu stellen.

Die Erfindung wird nachstehend anhand einiger Ausführungsbeispiele und Zeichnungen näher erläutert. Dabei zeigen:
- Fig. 1 -: die grundsätzliche Anordnung für eine Einrichtung zur Durchführung des erfindungsgemäßen Verfahrens.
- Fig. 2 -: eine Ausführungsform, bei der Vereinzelungs- und Arbeitsposition räumlich voneinander getrennt sind und ein Stempel zum Aufbrechen eingesetzt wird, der eine bogenförmig verlaufende Kontaktlinie hat.
- Fig. 3 -: die gleiche Anordnung, die Fig. 2 zeigt, in einer Frontansicht mit nicht dargestelltem Stempel.
- Fig. 4 -: eine weiter verbesserte Anordnung zur Durchführung des erfindungsgemäßen Verfahrens und zur Ausgestaltung einer Einrichtung zur Durchführung des Verfahrens.

Auf einer Grundplatte 1 sind ein erstes 2 und ein zweites Auflager 3 angeordnet. Auf den Auflagern 2 und 3 ist eine Münzrolle 4 mit ihren Enden 5 und 6 angeordnet. In etwa in der Mitte der Münzrolle 4 wirkt eine Kraft 7 von oben auf die Münzrolle 4 ein. Übersteigt die Kraft 7 einen bestimmten Betrag, bildet sich an der Unterseite 8 der Münzrolle 4 ein Spannungszustand aus, dessen Zugspannung über der Reißfestigkeit der Umhüllung 9 der Münzrolle 4 liegt. Die Umhüllung 9 reißt an der Unterseite 8 der Münzrolle 4 auf, wobei der bestehende Spannungszustand sich auflöst und gleichzeitig die Umhüllung 9 weitgehend zerstört wird. In der Münzrolle 4 enthaltene Münzen 10 entleeren sich nach dem Sprengen der Umhüllung 9 aufgrund ihrer eigenen Gewichtskraft.

Eine bevorzugte Ausführungsform des erfindungsgemäßen Verfahrens sieht gegenüber dem oben beschriebenen vor, eine Münzrolle 21 auf einem ersten 22 und einem zweiten Auflager 23 wie bekannt zu positionieren. Die Auflager 22 und 23 sind jedoch nicht mehr im Bereich der Enden 25 und 26 der Münzrolle 21 angeordnet, sondern um einen Betrag in Richtung zur Mitte der Münzrolle 21 verschoben.

In Oppositionsstellung zu den Auflagern 22 und 23 greift eine erste Kraft 24 etwa mittig zur Münzrolle 21 an diese an und bewirkt eine Durchbiegung derselben. Eine zweite 27 und eine dritte Kraft 28 wirken zusätzlich im Bereich der Enden der Münzrolle 21, wobei die Münzrolle zweimal gebogen wird. Es ist ebenso möglich, noch weitere Biegungen über kürzere Distanzen vorzusehen.

Die zweite 27 und die dritte Kraft 28 greifen im Bereich der Enden 25 und 26 der Münzrolle 21 an dieselbe an, sodass dort eine stärkere Biegung bzw. eine stärkere Verschiebung der Münzen in der Münzrolle 21 erreicht werden kann. Dies ermöglicht es, ein Aufreißen der Umhüllung der Münzrolle 21 bis in die Endbereiche sicherzustellen und auf diese Weise eine vollständige Entleerung aller enthaltenen Münzen zu erreichen.

Bei dieser Ausführungsform des Verfahrens und der Einrichtung wird das Aufreißen der Münzrolle bereits bei betragsmäßig kleineren Durchbiegungen erreicht und damit die Zerstörung der Umhüllung in der Weise begrenzt, dass diese überwiegend einstückig bleibt und trotzdem alle in der Münzrolle 21 enthaltenen Münzen entleert werden.

Das erste 22 und das zweite Auflager 23 sind so ausgeführt, dass diese in ihren Kontaktbereichen 29 und 30 abgestumpft sind, um mechanische Beschädigungen der Münzen zu vermeiden.

In gleicher Weise betrifft dies die Kontaktbereiche 31, 32 und 33 der in Fig. 4 nicht dargestellten Elemente, die die für die Durchbiegungen erforderlichen Kräfte auf die Münzrolle 21 übertragen.

Die Erfindung hat also den Vorteil, dass sie es ermöglicht, die Umhüllungen von Münzrollen schnell und einfach aufzubrechen und damit den Bau einfacher, hocheffizienter und kostengünstiger Vorrichtungen zur Durchführung des Verfahrens möglich zu machen.

### Bezugszeichenliste

- 1: Grundplatte
- 2: Auflager
- 3: Auflager
- 4: Münzrolle
- 5: Ende der Münzrolle [4]
- 6: Ende der Münzrolle [4]
- 7: Kraft
- 8: Unterseite der Münzrolle [4]
- 9: Umhüllung
- 10: Münze
- 11: Ausnehmung
- 12: Zuführeinrichtung
- 13: Vereinzelungsposition
- 14: Transportorgan
- 15: Antrieb
- 16: Arbeitsposition
- 17: Stempel
- 18: Konturlinie
- 19: Kreisbahn
- 20: Spalt
- 21: Münzrolle
- 22: Auflager
- 23: Auflager
- 24: Kraft
- 25: Ende der Münzrolle [21]
- 26: Ende der Münzrolle [21]
- 27: Kraft
- 28: Kraft
- 29: Kontaktbereich
- 30: Kontaktbereich
- 31: Kontaktbereich
- 32: Kontaktbereich
- 33: Kontaktbereich

## Patentansprüche

1. Verfahren zum Öffnen von Münzrollen, die
aus einer endlichen Zahl von Münzen (10) gleicher Abmessung, die einen Stapel bilden,
und einer Umhüllung (9) aus einem Werkstoff geringer Reißfestigkeit, vorzugsweise einer Umhüllung (9) mit endseitigen Einschlägen (5) und (6) oder anderweitigen endseitigen Verschlüssen,
bestehen,
**dadurch gekennzeichnet, dass**
eine Münzrolle (4)
auf einem ersten Auflager (2), einem zweiten Auflager (3) und gegebenenfalls weiteren Auflagern freitragend gelagert wird,
in etwa aus Oppositionsstellung und gegenüber den Auflagern (2) und (3) seitlich versetzt wenigstens eine Kraft (7) auf die Münzrolle (4) einwirkt,
wobei die Münzrolle (4) in ihrer Längsachse gebogen wird oder einer Scherbeanspruchung unterliegt, die Umhüllung (9) aufreißt und die Münzrolle (4) sich entleert.

2. Verfahren zum Öffnen von Münzrollen nach Patentanspruch 1
**dadurch gekennzeichnet, dass**
in etwa aus Oppositionsstellung und zu den Auflagern (22) und (23) seitlich versetzt eine erste (24), eine zweite (27) und eine dritte Kraft (28) auf die Münzrolle (21) einwirken,
wobei die Münzrolle (21) in ihrer Längsrichtung mehrfach gebogen wird oder einer Scherbeanspruchung unterliegt, die Umhüllung der Münzrolle (21) dadurch aufreißt und die Münzrolle (21) sich entleert.

3. Verfahren zum Öffnen von Münzrollen nach einem der Patentansprüche 1 oder 2,
**dadurch gekennzeichnet, dass**
das erste (2), (22), das zweite (3), (23) oder weitere Auflager die Münzrolle (4), (21) in einem Gesenk aufnehmen.

4. Verfahren zum Öffnen von Münzrollen nach einem der Patentansprüche 1 bis 3,
**dadurch gekennzeichnet, dass**
eine Münzrolle (4), (21) in einem zusätzlichen Arbeitsschritt im ersten (2), (22), im zweiten (3), (23) oder in weiteren Auflagern fixiert wird.

5. Verfahren zum Öffnen von Münzrollen nach einem der Patentansprüche 1 bis 4,
**dadurch gekennzeichnet, dass**
die Kraft (7), (24), (27), (28) jeweils durch wenigstens einen Stempel auf die Münzrolle (4), (21) einwirkt.

6. Verfahren zum Öffnen von Münzrollen nach einem der Patentansprüche 1 bis 5,
**dadurch gekennzeichnet, dass**
der wenigstens eine Stempel fest angeordnet ist und die Münzrolle (4), (21) in Richtung des Stempels bewegt wird.

7. Verfahren zum Öffnen von Münzrollen nach einem der Patentansprüche 1 bis 6,
**dadurch gekennzeichnet, dass**
der Transport der Münzrolle (4), (21) geradlinig oder entlang einer Bewegungsbahn, in stetiger oder umlaufender oder oszillierender Bewegungsform, erfolgt,
wobei die Münzrolle (4), (21) von einer Vereinzelungsposition (13) zu einer Arbeitsposition (16) bewegt wird.

8. Verfahren zum Öffnen von Münzrollen nach einem der Patentansprüche 1 bis 7,
dadurch gekennzelchnet, dass
erstes (2), (22) und zweites Auflager (3), (23) auf einer Grundplatte (1) feststehend angeordnet sind,
oder auf einer Fläche horizontal oder senkrecht zur Fläche beweglich oder auf oder senkrecht zur Fläche pendelnd beweglich sind.

9. Vorrichtung zum Öffnen von Münzrollen (4), (21),
die jeweils aus einer endlichen Zahl von Münzen (10) gleicher Abmessung, die einen Stapel bilden,
und einer Umhüllung (9) aus einem Werkstoff geringer Reißfestigkeit, vorzugsweise einer Umhüllung (9) mit endseitigen Einschlägen (5) und (6) oder anderweitigen endseitigen Verschlüssen, bestehen,
**dadurch gekennzeichnet, dass** die Vorrichtung ein erstes und ein zweites Auflager (2,22,3,23) aufweist,
dass eine Münzrolle (4), (21)
auf dem ersten (2), (22) und dem zweiten (3), (23) Auflager freitragend Lagerbar ist,
in etwa In Oppositionsstellung und gegenüber den Auflagern (2), (22) und (3), (23) seitlich versetzt ein Stempel (17) angeordnet ist womit wenigstens eine Kraft (7), (24) auf die Münzrolle (4), (21) einleitbar ist,
wodurch die Münzrolle (4), (21) in ihrer Längsachse einer Biegebeanspruchung oder einer Scherbeanspruchung unterliegt.

10. Vorrichtung zum Öffnen von Münzrollen (21) nach Patentanspruch 9, **dadurch gekennzeichnet, dass**
die Auflager (22) und (23) jeweils beabstandet von den Enden (25) und (26) der Münzrolle (21) angeordnet sind
und in etwa in Oppositionsstellung und gegenüber den Auflagern (22), (23) seitlich versetzt Kräfte (24), (27) und (28) jeweils mit dem Stempel auf die Münzrolle (21) einleitbar sind,
wobei die Angriffspunkte der Kräfte (27) und (28) nahe der Enden (25), (26) und der Angriffspunkt der Kraft (24) in etwa in der Mitte der Münzrolle (21) liegen.

11. Vorrichtung zum Öffnen von Münzrollen nach Patentanspruch 9,
**dadurch gekennzeichnet, dass**
das erste (2), (22) und ein zweites Auflager (3, 23) auf einem Transportorgan (14), das mit einem Antrieb (15) verbunden ist, angeordnet sind,
wobei die Auflager (2), (22), (3) und (23) als Aufnahmen ausgeführt sind oder jeweils eine Ausnehmung haben,
die der Aufnahme der Münzrolle (4), (21) dienen,
wobei der Antrieb (15) mit den Transportorganen (14) nach Aufnahme einer Münzrolle (4) eine Bewegung auf einer Bewegungsbahn (19) ausführt.

12. Vorrichtung zum Öffnen von Münzrollen nach Patentanspruch 11,
**dadurch gekennzeichnet, dass**
die auf die Münzrolle (4) einwirkende Kraft (7) durch einen feststehenden Stempel (17) aufgebracht wird
und die Münzrolle (4) mit dem ersten (2), (22), dem zweiten (3), (23) und dem wenigstens einen weiteren Auflager zum Stempel (17) bewegt wird.

13. Vorrichtung zum Öffnen von Münzrollen nach einem der Patentansprüche 9 bis 12,
**dadurch gekennzeichnet, dass**
das erste (2), (22), das zweite (3), (23) oder weitere Auflager,
der Stempel (17), die Kontaktbereiche (29) und (30) der Auflager (22) und (23)
und/oder die Kontaktbereiche (31), (32) und (33) der die Kräfte (24), (27), (28) einleitenden Stempel,
frei von scharfen oder vorstehenden Kanten sind.

14. Vorrichtung zum Öffnen von Münzrollen nach einem der Patentansprüche 9 bis 13,
**dadurch gekennzeichnet, dass**
der Stempel (17)
aus einem zähelastischen Werkstoff bestehen oder mit einem zähelastischen Werkstoff überzogen sind.

15. Vorrichtung zum Öffnen von Münzrollen nach Patentanspruch 14,
**dadurch gekennzeichnet, dass**
der Werkstoff reibungsmindernd ist.

## Claims

1. A method for opening coil rolls, which consist
of a finite number of coins (10) of the same size, which form a stack,
and a wrapping (9) made out of a material with a poor tensile strength, preferably a wrapping (9) whose ends have closures (5) and (6) or other types of seals,
**characterized in that**
a coin roll (4)
is mounted in a self-supporting manner on a first bearing (2), a second bearing (3), and if necessary additional bearings,
at least one force (7) is exerted on the coin roll (4) from roughly an opposite position and laterally offset in relation to the bearings (2) and (3),
wherein the coin roll (4) is bent along its longitudinal axis or subjected to a shear stress, the wrapping (9) tears open, and the coin roll (4) empties.

2. The method for opening coin rolls according to claim 1,
**characterized in that**
a first (24), a second (27) and a third (28) force is exerted on the coin roll (21) from roughly the opposite position and laterally offset in relation to the bearings (22) and (23),
wherein the coin roll (21) is bent repeatedly in its longitudinal direction or subjected to a shear stress, causing the wrapping of the coin roll (21) to tear open, and the coin roll (21) to empty.

3. The method for opening coin rolls according to one of claims 1 or 2,
**characterized in that**
the first (2), (22), the second (3), (23) or additional bearings accommodate the coin roll (4), (21) in a cavity.

4. The method for opening coin rolls according to one of claims 1 to 3,
**characterized in that**
a coin roll (4), (21) is fixed in the first (2), (22), in the second (3), (23) or in additional bearings in an additional work step.

5. The method for opening coin rolls according to one of claims 1 to 4,
**characterized in that**
the force (7), (24), (27), (28) is exerted on the coin roll (4), (21) by at least one stamp.

6. The method for opening coin rolls according to one of claims 1 to 5,
**characterized in that**
the at least one stamp is fixed in place, and the coin roll (4), (21) is moved in the direction of the stamp.

7. The method for opening coin rolls according to one of claims 1 to 6,
**characterized in that**
the coin roll (4), (21) is transported along a straight line or along a path of motion, in a constant or rotating or oscillating pattern of movement,
wherein the coin roll (4), (21) is moved from a separating position (13) to a working position (16).

8. The method for opening coin rolls according to one of claims 1 to 7,
**characterized in that**
the first (2), (22) and second (3), (23) bearings are immovably fixed on a base plate (1),
or can move on a surface horizontally or perpendicularly to the surface, or oscillate on or perpendicular to the surface.

9. A device for opening coin rolls (4), (21),
which each consist of a finite number of coins (10) of the same size, which form a stack,
and a wrapping (9) made out of a material with poor tensile strength, preferably a wrapping (9) whose ends have closures (5) and (6) or other types of seals,
**characterized in that**
the device exhibits a first and second bearing (2), (22), (3), (23),
that a coin roll (4), (21)
can be mounted in a self-supporting manner on the first (2), (22) and second (3), (23) bearing,
a stamp (17) is situated in roughly the opposite position and laterally offset in relation to the bearings (2), (22) and (3), (23), with which at least one force (7), (24) can be exerted on the coin roll (4), (21),
so that the coin roll (4), (21) is subjected to a bending stress or shear stress in its longitudinal axis.

10. The device for opening coin rolls (21) according to claim 9,
**characterized in that**
the bearings (22) and (23) are each spaced apart from the ends (25) and (26) of the coin roll (21),
and forces (24), (27) and (28) can be exerted on the coin roll (21) with the respective stamp in roughly the opposite position and laterally offset in relation to the bearings (22), (23),
wherein the application points of the forces (27) and (28) lie near the ends (25), (26), and the application point of force (24) lies in roughly the middle of the coin roll (21).

11. The device for opening coin rolls according to claim 9,
**characterized in that**
the first (2), (22) and a second (3), (23) bearing are situated on a transport unit (14) that is connected with a drive (15),
wherein the bearings (2), (22), (3) and (23) are designed as receptacles or each have a recess,
which serve to receive the coin roll (4), (21),
wherein the drive (15) with the transport units (14) executes a movement on a path of movement (19) after a coin roll (4) has been received.

12. The device for opening coin rolls according to claim 11,
**characterized in that**
the force (7) acting on the coin roll (4) is exerted by a fixed stamp (17),
and the coin roll (4) is moved toward the stamp (17) with the first (2), (22), the second (3), (23) and the at least one additional bearing.

13. The device for opening coin rolls according to one of claims 9 to 12,
**characterized in that**
the first (2), (22), the second (3), (23) or additional bearings,
the stamp (17), the contact areas (29) and (30) of the bearings (22) and (23)
and/or the contact areas (31), (32) and (33) of the stamps introducing the forces (24), (27), (28)
are free of sharp or protruding edges.

14. The device for opening coin rolls according to one of claims 9 to 13,
**characterized in that**
the stamps (17)
consist of a viscoplastic material or are coated with a viscoplastic material.

15. The device for opening coin rolls according to claim 14,
**characterized in that**
the material reduces friction.

## Revendications

1. Procédé destiné à ouvrir des rouleaux de pièces de monnaie qui consistent
dans un nombre fini de pièces de monnaie (10) de dimension identique qui forment une pile
et dans une enveloppe (9) en une matière de faible résistance à la déchirure, de préférence dans une enveloppe (9) avec des replis (5) et (6) sur les côtés extrémités ou des fermetures d'autre nature des côtés extrémités,
**caractérisé en ce qu'**
on loge en porte à faux un rouleau (4) de pièces de monnaies sur un premier support (2), sur un deuxième support (3) et le cas échéant sur d'autres supports,
**en ce qu'**au moins une force (7) agit sur le rouleau (4) de pièces de monnaie, à partir d'une position approximativement opposée et en déport latéral par rapport aux supports (2) et (3),
alors qu'on infléchit dans son axe longitudinal le rouleau (4) de pièces de monnaie ou il est soumis à une contrainte par cisaillement, l'enveloppe (9) se déchirant et le rouleau (4) de pièces de monnaie se vidant.

2. Procédé destiné à ouvrir des rouleaux de pièces de monnaie selon la revendication 1,
**caractérisé en ce qu'**
une première (24), une deuxième (27) et une troisième forces (28) agissent sur le rouleau (21) de pièces de monnaie, à partir d'une position approximativement opposée et en déport latéral par rapport aux supports (22) et (23),
alors qu'on infléchit plusieurs fois dans son axe longitudinal le rouleau (21) de pièces de monnaie ou il est soumis à une contrainte par cisaillement, l'enveloppe du rouleau (21) de pièces de monnaie se déchirant de ce fait et le rouleau (21) de pièces de monnaie se vidant.

3. Procédé destiné à ouvrir des rouleaux de pièces de monnaie selon l'une quelconque des revendications 1 ou 2,
**caractérisé en ce que**
le premier (2), (22), le deuxième (3), (23) ou d'autres supports accueillent le rouleau (4), (21) de pièces de monnaie dans une matrice.

4. Procédé destiné à ouvrir des rouleaux de pièces de monnaie selon l'une quelconque des revendications 1 à 3,
**caractérisé en ce que**
dans une étape de travail supplémentaire, on fixe un rouleau (4), (21) de pièces de monnaie dans le premier (2), (22), dans le deuxième (3), (23) ou dans d'autres supports.

5. Procédé destiné à ouvrir des rouleaux de pièces de monnaie selon l'une quelconque des revendications 1 à 4,
**caractérisé en ce que**
la force (7), (24), (27), (28) agit chaque fois par l'intermédiaire d'au moins un poinçon sur le rouleau (4), (21) de pièces de monnaie.

6. Procédé destiné à ouvrir des rouleaux de pièces de monnaie selon l'une quelconque des revendications 1 à 5,
**caractérisé en ce que**
l'au moins un poinçon est fixement placé et **en ce qu'**on déplace le rouleau (4), (21) de pièces de monnaie en direction du poinçon.

7. Procédé destiné à ouvrir des rouleaux de pièces de monnaie selon l'une quelconque des revendications 1 à 6,
**caractérisé en ce que**
le transport du rouleau (4), (21) de pièces de monnaie s'effectue en ligne droite ou le long d'une trajectoire de déplacement, sous une forme de déplacement continue ou rotative ou oscillante,
alors qu'on déplace le rouleau (4), (21) de pièces de monnaie d'une position de désolidarisation (13) dans une position de travail (16).

8. Procédé destiné à ouvrir des rouleaux de pièces de monnaie selon l'une quelconque des revendications 1 à 7,
**caractérisé en ce que**
le premier (2), (22) et le deuxième support (3), (23) sont placés de manière stationnaire sur une plaque d'assise (1)
ou sont mobiles sur une surface, à l'horizontale ou à la perpendiculaire de la surface ou sont mobiles en étant oscillants sur ou à la perpendiculaire de la surface.

9. Dispositif destiné à ouvrir des rouleaux (4), (21) de pièces de monnaie
qui consistent chacun dans un nombre fini de pièces de monnaie (10) de dimension identique qui forment une pile
et dans une enveloppe (9) en une matière de faible résistance à la déchirure, de préférence dans une enveloppe (9) avec des replis (5) et (6) sur les côtés extrémités ou des fermetures d'autre nature des côtés extrémités,
**caractérisé en ce que**
le dispositif comporte un premier et un deuxième supports (2), (22), (3), (23),
**en ce qu'**un rouleau (4), (21) de pièces de monnaies peut se loger en porte à faux sur le premier (2) (22) et sur le deuxième (3), (23) supports,
**en ce qu'**un poinçon (17) est placé en position approximativement opposée et en déport latéral par rapport aux supports (2), (22) et (3), (23), ce qui permet d'introduire au moins une force (7), (24) sur le rouleau (4), (21) de pièces de monnaie,
suite à quoi, le rouleau (4), (21) de pièces de monnaie est soumis dans son axe longitudinal à une contrainte par flexion ou à une contrainte par cisaillement.

10. Dispositif destiné à ouvrir des rouleaux (21) de pièces de monnaie selon la revendication 9,
**caractérisé en ce que**
les supports (22) et (23) sont chacun écartés des extrémités (25) et (26) du rouleau (21) de pièces de monnaie
et **en ce qu'**approximativement en position d'opposition et en déport latéral par rapport aux supports (22), (23), des forces (24), (27) et (28) peuvent être introduites chacune avec le poinçon sur le rouleau (21) de pièces de monnaie,
les points d'attaque des forces (27) et (28) se situant à proximité des extrémités (25), (26) et le point d'attaque de la force (24) se situant approximativement au centre du rouleau (21) de pièces de monnaie.

11. Dispositif destiné à ouvrir des rouleaux de pièces de monnaie selon la revendication 9,
**caractérisé en ce que**
le premier (2), (22) et le deuxième supports (3), (23) sont disposés sur un organe de transport (14) qui est relié avec un entraînement (15),
les supports (2), (22), (3) et (23) étant réalisés en tant que logements ou ayant chacun un évidement servant à accueillir le rouleau (4), (21) de pièces de monnaie,
après l'accueil d'un rouleau (4) de pièces de monnaie, l'entraînement (15) effectuant avec les organes de transport (14) un déplacement sur une trajectoire de déplacement (19).

12. Dispositif destiné à ouvrir des rouleaux de pièces de monnaie selon la revendication 11,
**caractérisé en ce que**
la force (7) agissant sur le rouleau (4) de pièces de monnaies est appliquée par un poinçon (17) stationnaire
et **en ce qu'**on déplace le rouleau (4) de pièces de monnaie vers le poinçon (17) avec le premier (2), (22), le deuxième (3), (23) et l'au moins un autre support.

13. Dispositif destiné à ouvrir des rouleaux de pièces de monnaie selon l'une quelconque des revendications 9 à 12,
**caractérisé en ce que**
le premier (2), (22), le deuxième (3), (23) ou d'autres supports,
le poinçon (17), les zones de contact (29) et (30) et le support (22) et (23)
et/ou les zones de contact (31), (32) et (33) des poinçons introduisant les forces (24), (27), (28) sont exempts d'arêtes vives ou saillantes.

14. Dispositif destiné à ouvrir des rouleaux de pièces de monnaie selon l'une quelconque des revendications 9 à 13,
**caractérisé en ce que**
les poinçons (17)
sont constitués d'une matière viscoplastique ou sont revêtus d'une matière viscoplastique.

15. Dispositif destiné à ouvrir des rouleaux de pièces de monnaie selon la revendication 14,
**caractérisé en ce que**
la matière est réductrice de friction.
